# EUROPÄISCHE PATENTSCHRIFT

(11) **EP 1 201 541 B1**
(45) Veröffentlichungstag und Bekanntmachung des Hinweises auf die Patenterteilung: **12.05.2004**
(21) Anmeldenummer: 01123811.0
(22) Anmeldetag: 05.10.2001
(51) Int. Cl.: B65B 19/22

(54) **Verfahren und Einrichtung zum Umhüllen von Verpackungen von Produkten der tabakverarbeitenden Industrie**
Method and device for wrapping packages for tobacco industry products
Procédé et dispositif pour l'enveloppement des paquets des produits dans l'industrie du tabac

(30) Priorität: 28.10.2000 DE 10053666
(43) Veröffentlichungstag der Anmeldung: 02.05.2002
(73) Patentinhaber: TOPACK Verpackungstechnik GmbH, 21493 Schwarzenbek (DE)
(72) Erfinder: Grossmann, Jürgen, 21465 Wentorf (DE); Heide, Jirko, 21493 Schwarzenbeck (DE)
(74) Vertreter: Seemann, Ralph, Dr. Dipl.-Phys.

(56) Entgegenhaltungen:
- EP-A- 0 519 402
- EP-A- 0 529 404
- EP-A- 0 553 636
- US-A- 5 177 933

## Beschreibung

Die Erfindung betrifft ein Verfahren zum Umhüllen von Verpackungen von Produkten der tabakverarbeitenden Industrie mit einem Umhüllungsmaterial, wobei fertig gefaltete Verpackungen, die Verpackungsteile aufweisen, die mit Klebstoff versehen sind, in eine Umhüllungseinschlageinrichtung übergeben werden. Die Erfindung betrifft ferner eine Einrichtung zum Umhüllen von Verpackungen von Produkten der tabakverarbeitenden Industrie mit einem Umhüllungsmaterial, umfassend eine das Umhüllungsmaterial in einen Eingriffsbereich mit jeweils einer Verpackung fördernde Transportvorrichtung, eine die jeweilige mit dem Umhüllungsmaterial wenigstens teilweise umhüllte Verpackung aufnehmende Aufnahmevorrichtung, und eine die jeweilige Verpackung in den Eingriffsbereich und die Aufnahmevorrichtung fördernde Zuführvorrichtung.

Ein entsprechendes Verfahren und eine entsprechende Einrichtung ist beispielsweise aus der DE-OS 38 00 432 bekannt, die der US-PS 499 99 67 bzw. der GB 2 213 456 A entspricht.

Bei der gattungsgemäßen Einrichtung und dem gattungsgemäßen Verfahren finden entweder lange Trocknungsstrecken oder ein Trockenrevolver Verwendung, um die fertig gefaltete Zigarettenpackung vor dem Einschlag mit einer Umhüllungsfolie bezüglich des an einigen Teilen der Zigarettenverpackung, wie auf Seitenlappen, angebrachten Leims vollständig abbinden zu lassen, so dass bei dem Umhüllen dieser Zigarettenpackung mit einer Einschlagfolie bzw. einer Umhüllungsfolie sich die Zigarettenpackung nicht ungewünscht wieder öffnen kann. Alternativ hierzu ist es auch möglich, zwei Sorten Leim zu verwenden, nämlich einen Heißschmelzkleber, der schneller abbindet, und einen Kaltleim, der eine bessere Verbindung der verleimten Teile sicherstellt.

EP-A-519 402 offenbart ein Verfahren und eine Vorrichtung zum Versehen von Gegenständen mit einer schlauchförmigen Verpackungshülle, wobei eine Verpackung in das Innere eines Sitzes so befördert wird, dass Umhüllungsmaterial U-förmig um die Verpackung derart gefaltet wird, dass ein erster und ein zweiter Längsteil des Umhüllungsmaterials vom Sitz durch die Einlassöffnung nach außen vorstehen. Anschließend werden die überstehenden Teile umgefaltet, so dass sie überlappen. Das Umhüllungsmaterial besteht aus einem heißsigelfähigen Material, so dass die beiden überlappenden Teile in einem Stück miteinander durch Heißsiegeln verbunden werden.

Ferner ist in EP-A-553 636 eine Vorrichtung zum Verpacken von schachtelartigen Gegenständen, zum Beispiel Zigaretten, mittels einer Verpackungsfolie beschrieben. Hierbei werden die schachtelartigen Gegenstände in Taschen eines Wickelrades eingebracht, während das Wickelrad gedreht wird. Danach werden die schachtelartigen Gegenstände in Taschen einer Anbringeinrichtung mittels hinund her gehender Schieber übergeben, wobei während der Übergabe Verpackungsbogen in U-Form um die Flächen der schachtelartigen Gegenstände gewickelt und die freien Enden des Verpackungsbogens gefaltet werden. Hierdurch überlappen sich die freien Enden des Verpackungsbogens, so dass sie nachfolgend thermisch miteinander verbunden werden.

Demgegenüber ist es Aufgabe der vorliegenden Erfindung, eine kompakte und Elemente sparende Einrichtung zum Umhüllen von Verpackungen von Produkten der tabakverarbeitenden Industrie anzugeben und ferner ein entsprechendes Verfahren, mit dem eine Verfahrensführung möglich ist, mittels der Zeit und Material gespart werden kann.

Gelöst wird diese Aufgabe dadurch, dass ein Verfahren zum Umhüllen von Verpackungen von Produkten der tabakverarbeitenden Industrie mit einem Umhüllungsmaterial, wobei fertig gefaltete Verpackungen, die Verpackungsteile aufweisen, die mit Klebstoff versehen sind, in eine Umhüllungseinschlageinrichtung übergeben werden, dadurch weitergebildet ist, dass die Verpackung von wenigstens zwei Seiten jeweils mittels wenigstens eines mechanischen Elements fixiert wird, bevor die Verpackung in Kontakt mit dem Umhüllungsmaterial gebracht wird, und dass diejenigen mit Klebstoff versehenen Verpackungsteile, bei denen der Klebstoff nicht vollständig abgebunden ist, auf dem Weg zum Umhüllungsmaterial, vor der Übergabe und bei der Übergabe in die Umhüllungseinschiageinrichtung mittels wenigstens eines mechanischen Elements fixiert werden.

Durch das erfindungsgemäße Verfahren ist es möglich, auch Verpackungen, die Klebstoff umfassen, der noch nicht vollständig abgebunden ist, in die Umhüllungseinschlageinrichtung, insbesondere in einen ersten Faltrevolver, in der eine Umhüllung um die Verpackung wenigstens teilweise vorgenommen wird, einzubringen. Hierdurch ist es nicht mehr nötig, lange Trocknungsstrecken bzw. Trockenrevolver vorzusehen oder aber einen zusätzlichen Heißschmelzkleber, der schneller abbindet.

Wenn vorzugsweise auch in der Umhüllungseinschlageinrichtung eine Fixierung der mit nicht abgebundenem Klebstoff versehenen Verpackungsteile stattfindet, ist auch ein unerwünschtes Öffnen und wieder Verschließen dieser Verpackungsteile vermeidbar. Wenn vorzugsweise ein Verfahrensschritt des Versiegelns oder Verschließens des Umhüllungsmaterials vorgesehen ist, und wenn außerdem nach diesem Schritt die Fixierung gelöst wird, ist es möglich, wenig Fixierungselemente zu verwenden, wobei insbesondere vorzugsweise nach dem Versiegeln oder Verschließen des Umhüllungsmaterials die Fixierung durch das Umhüllungsmaterial selbst vorgenommen wird.

Die Erfindung wird ferner durch eine Einrichtung zum Umhüllen von Verpackungen von Produkten der tabakverarbeitenden Industrie mit einem Umhüllungsmaterial, umfassend eine das Umhüllungsmaterial in einen Eingriffsbereich mit jeweils einer Verpackung fördernde Transportvorrichtung, eine die jeweilige mit dem Umhüllungsmaterial wenigstens teilweise umhüllte Verpackung aufnehmende Aufnahmevorrichtung, und eine die jeweilige Verpackung in den Eingriffsbereich und die Aufnahmevorrichtung fördernde Zuführvorrichtung gelöst, die dadurch weitergebildet ist, dass mechanische Elemente für die Verpackung vorgesehen sind, mittels denen die Verpackung vor dem In-Kontakt-Bringen mit dem Umhüllungsmaterial von wenigstens zwei Seiten fixierbar ist, und dass als mechanisches Element wenigstens ein erstes Zuhaltemittel vorgesehen ist, mittels dem wenigstens ein auf wenigstens einer Seite der Verpackung angeordnetes, mit Klebstoff versehenes, Verpackungsteil vor dem Eingriffsbereich, im Eingriffsbereich und bei der Übergabe in die Aufnahmevorrichtung fixierbar ist.

Durch die erfindungsgemäße Einrichtung können Trockenstrecken bzw. ein Trockenrevolver eingespart werden oder eine weitere Vorrichtung, mittels der ein Heißleim auf Verpackungsteile aufgebracht werden kann.

Die Erfindung geht von dem grundsätzlichen Erfindungsgedanken aus, dass Verpackungen von Produkten der tabakverarbeitenden Industrie, die teilweise mit nicht vollständig abgebundenem Leim versehen sind, trotzdem schon mit einem Umhüllungsmaterial versehen werden können, sofern die Verpackungsteile, die mit teilweise nicht vollständig abgebundenem Leim versehen sind, bis zur Fixierung durch das Umhüllungsmaterial oder bis zum ausreichenden Abbinden des Leims in deren gefalteten Stellung fixiert werden.

Vorzugsweise sind wenigstens zwei Verpackungsteile fixierbar. Diese zwei Verpackungsteile sind insbesondere vorzugsweise Seiteninnen- und -außenlappen, die aneinandergefaltet sind. Wenn vorzugsweise wenigstens ein zweites Zuhaltemittel vorgesehen ist, mittels dem das wenigstens eine Verpackungsteil fixierbar ist oder die wenigstens zwei Verpackungsteile fixierbar sind, ist eine besonders einfache Übergabe durch den Eingriffsbereich der Verpackung mit dem Umhüllungsmaterial möglich. Hierbei fixiert vorzugsweise das zweite Zuhaltemittel die gleiche Seite bzw. die gleichen Seiten der Verpackung.

Vorzugsweise ist die Fixierung des ersten Zuhaltemittels beendbar, wenn das zweite Zuhaltemittel das Verpackungsteil oder die Verpackungsteile fixiert.

Wenn vorzugsweise die Fixierung des zweiten Zuhaltemittels beendbar ist, wenn die jeweilige wenigstens teilweise mit Umhüllungsmaterial umhüllte Verpackung in eine Tasche der Aufnahmevorrichtung übergeben wurde, ist maximal ein weiteres Zuhaltemittel der Einrichtung zum Umhüllen von Verpackungen von Produkten der tabakverarbeitenden Industrie nötig, um die jeweilige Packung zu fixieren. Die Fixierung wird vorzugsweise durch wenigstens eine Seite der Tasche der Aufnahmevorrichtung übernommen.

Vorzugsweise ist ein drittes Zuhaltemittel vorgesehen, mittels dem eine Fixierung wenigstens eines auf wenigstens einer weiteren Seite der Verpackung angeordnetes, mit Klebstoff versehenes Verpackungsteils in der Aufnahmevorrichtung, insbesondere in einer Tasche der Aufnahmevorrichtung, möglich ist. Durch diese vorzugsweise Ausgestaltung der erfindungsgemäßen Einrichtung ist es insbesondere möglich, an der der durch das erste Zuhaltemittel oder das zweite Zuhaltemittel fixierten Seite der Verpackung gegenüberliegenden Seite zu fixieren, und zwar insbesondere auch dann noch, wenn die Transportvorrichtung zurückgefahren wurde.

Vorzugsweise ermöglicht die Zuführvorrichtung eine Fixierung wenigstens eines auf wenigstens einer oder der weiteren Seite der Verpackung angeordnetes, mit Klebstoff versehenen Verpackungsteils wenigstens während des Förderns. Durch diese vorzugsweise Ausgestaltung der erfindungsgemäßen Einrichtung ist es beispielsweise möglich, zwei Seiten der Verpackung, die insbesondere vorzugsweise gegenüberliegend angeordnet sind, mit entsprechenden Elementen bzw. Vorrichtungen zu fixieren. Wenn vorzugsweise die Fixierung durch die Zuführvorrichtung nach Fixierung durch das dritte Zuhaltemittel beendbar ist, ist eine schnelle Verfahrensführung und eine Einrichtung mit möglichst wenig Elementen möglich.

Vorzugsweise ist das dritte Zuhaltemittel ein Faltorgan, insbesondere ein Unterfalter. Durch diese Maßnahme kann der an sich bekannte Unterfalter eine weitere Funktion, nämlich das Zuhalten einer Seite bzw. wenigstens einer Seite einer Verpackung, vollführen.

Vorzugsweise ist eine Versiegelungsvorrichtung zum Versiegeln einer teilweise oder vollständig mit Umhüllungsmaterial eingeschlagenen Verpackung vorgesehen. Durch diese Maßnahme ist es möglich, nach Versiegelung des Umhüllungsmaterials entweder teilweise oder vollständig die Zuhaltemittel zu lösen, so dass wenige Zuhaltemittel nötig sind, um die Aufgabe zu lösen. Insbesondere vorzugsweise ist bei einer teilweisen mit Umhüllungsmaterial eingeschlagenen Verpackung eine Verpackung gemeint, die Umhüllungsmaterial aufweist, das um vier Seiten eingeschlagen ist, so dass beispielsweise die Ober- und Unterseite der Verpackung noch nicht eingeschlagen ist. Vorzugsweise umfasst die Versiegelungsvorrichtung einen Oberfalter bzw. auf dem Weg der Verpackung zur Versiegelungsvorrichtung wird mittels eines Oberfalters ein Teil des Umhüllungsmaterials gefaltet. Vorzugsweise ist bei einem Eingriff oder bei dem Beginn eines Eingriffs der Versiegelungsvorrichtung oder des Oberfalters mit der wenigstens teilweise, insbesondere vollständig mit Umhüllungsmaterial eingeschlagenen Verpackung die Fixierung des dritten Zuhaltemittels beendbar.

Vorzugsweise wird das erfindungsgemäße Verfahren angewendet, wenn der Klebstoff wenigstens teilweise noch nicht vollständig abgebunden ist, so dass die Verpackungsteile wie beispielsweise Seitenlappen, die durch Faltung miteinander verbunden wurden, sich ohne Fixier- bzw. Zuhalteelemente oder eine entsprechend zuhaltend ausgestaltete Transportvorrichtung öffnen würden. Insbesondere wird das erfindungsgemäße Verfahren angewendet, wenn der Klebstoff zwischen den Seiteninnenlappen und Seitenaußenlappen im Eingriffsbereich nicht vollständig abgebunden ist, so dass sich diese öffnen würden. Im Rahmen dieser Erfindung wird vorzugsweise und insbesondere nur ein Klebstoff bzw. ein Leim einer Sorte verwendet, der vorzugsweise eine sehr gute Verbindung der Verpackungsteile ermöglicht. Vorzugsweise findet hierzu ein Kaltleim Verwendung. Durch die erfindungsgemäße Einrichtung und das erfindungsgemäße Verfahren ist es nicht mehr notwendig, Heißschmelzkleber verwenden zu müssen. Vorzugsweise wird eine Seite der Verpackung oder zwei Seiten, die vorzugsweise gegenüberliegend sind, durch die Halteelemente und die Transportvorrichtung fixiert bzw. sind diese durch diese Haltemittel und die Transportvorrichtung fixierbar.

Im folgenden werden bevorzugte Ausführungsbeispiele der Erfindung anhand der Zeichnungen, auf die im übrigen bezüglich aller im Text nicht näher erläuterten erfindungsgemäßen Einzelheiten ausdrücklich verwiesen wird, ohne Beschränkung des allgemeinen Erfindungsgedankens erläutert.

Es zeigen:
- Fig. 1: eine schematische Darstellung eines Teils einer Zigarettenverpackungsmaschine in seitlicher Ansicht,
- Fig. 2: den Teil der Zigarettenverpackungsmaschine aus Fig. 1 in Aufsicht,
- Fig. 3: eine schematische Detailansicht eines wesentlichen Teils der Einrichtung,
- Fig. 4: eine schematische Darstellung der Fig. 3 in einem fortgeschrittenen Transportstadium einer Zigarettenpackung,
- Fig. 5: eine schematische Darstellung des Teils wie in Fig. 4, wobei die Zigarettenpackung weiter transportiert wurde,
- Fig. 6: eine schematische Darstellung des Bereichs aus Fig. 5, wobei die Zigarettenschachtel noch weiter transportiert wurde, und
- Fig. 7: eine schematische Darstellung des Bereichs aus Fig. 6, wobei die Zigarettenpackung vollständig in eine Tasche eines Faltrevolvers eingebracht wurde.

In den folgenden Figuren sind jeweils gleiche Elemente durch dieselben Bezugsziffern gekennzeichnet, so dass von einer erneuten Vorstellung dieser Merkmale abgesehen wird.

Fig. 1 zeigt schematisch einen Teil einer Zigarettenverpackungsmaschine in Seitenansicht. Auf einem Förderband 10 sind Schieber 11 angeordnet, die in Eingriff mit schon teilweise geschlossenen Zigarettenverpackungen 12 gebracht werden können. Die Zigarettenverpackungen 12 werden in Fig. 1 von rechts nach links transportiert. Die Zigarettenverpackungen 12 sind nur insoweit gefaltet, als dass die Seiteninnenlappen 34 eingeschlagen sind und die Seitenaußenlappen noch nicht. Dieses kann insbesondere gut in Fig. 2 erkannt werden.

Mittels wenigstens einer Leimdüse 13 wird Kaltleim auf die Innenseite der Seitenaußenlappen der sich an der wenigstens einen Leimdüse 13 vorbeibewegenden Zigarettenverpackung 12 aufgetragen. Die so beleimte Zigarettenverpackung 12 wird mittels Überführungselementen 15 in vertikaler Richtung in einen Faltteller 14 eingebracht, wobei auf dem Weg in den Faltteller 14 mittels Faltorganen 35 die Seitenaußenlappen umgefaltet werden. In der Fig. 1 sind die Faltorgane 35 im Schnitt dargestellt, so dass der Eingriff mit den Seitenlappen 34 so nicht zu erkennen ist. Die Faltung der Seitenaußenlappen 34 kann auch mittels Faltorganen im Faltteller 14 selbst geschehen. Der Faltteller 14 ist drehbar um eine in der Zeichnungsebene sich befindliche vertikale Achse gelagert. Von dem Faltteller 14 werden die Zigarettenverpackungen 12 in ein weiteres Förderband 16 transportiert, in dem die Zigarettenverpackungen 12 durch Taschen, in denen diese eingebracht werden, gefesselt bzw. zugehalten werden. Auf diese Weise können sich die gerade verleimten und gefalteten Seitenlappen nicht öffnen.

Durch weitere Überführungselemente 15, bei denen vorzugsweise auch Sorge dafür getragen wird, dass sich die gerade verklebten Seitenlappen nicht öffnen wie beispielsweise durch Seitenführungen, werden die Zigarettenverpackungen 12 jeweils durch Überführungselemente 15 in vertikaler Richtung zu einem Revolver 17 transportiert, auf dem weitere Bearbeitungsschritte wie beispielsweise das Anbringen einer Steuermarke oder das Anbringen von Werbeaufklebern durchführbar sind. Der Revolver 17 ist auch um eine in der Zeichnungsebene der Fig. 1 vertikale Drehachse drehbar. Nach Drehen um 180° werden die Zigarettenverpackungen 12 durch Überführungselemente 15 in einen Eingriffsbereich mit einem Schieber 18 gebracht. Der Schieber 18 drückt hierbei an eine Seite der Zigarettenverpackung 12 und hält hierdurch die Seitenlappen einer Seite der Zigarettenverpackung 12 fixiert. Die andere Seite der verleimten und noch nicht vollständig abgebundenen Seitenlappen wird durch einen ersten Halter 19 fixiert. Der erste Halter 19 ist über ein Gestänge und einen Hebel 20 sowie einen Hebel 21 angelenkt. Der Hebel 21 bewirkt eine Bewegung in der Waagerechten zum Verfolgen der Schachtel in der weiteren Transportrichtung nach links. Der Hebel 20 bewirkt eine Bewegung in der Senkrechten bzw. in der Vertikalen zum Ausschwenken aus der Packungsbahn, damit die Verpackung 12 freigegeben werden kann.

Weiter fortfahrend in Transportrichtung der Zigarettenverpackung 12 ist ein Folienband 23 bzw. ein Folienvorhang vorgesehen, der mittels eines Saugbandes 22 in vertikaler Richtung bewegbar ausgestaltet ist. Ein entsprechender Folienvorhang bzw. die Vorrichtung zum Transportieren der Folie beispielsweise einer Cellophanfolie in den Wirkbereich von Zigarettenverpackungen 12 ist beispielsweise aus der DE 196 50 182 A1 der Anmelderin bekannt, auf deren Offenbarung vollständig verwiesen wird. Die DE 196 50 182 A1 soll hiermit durch Inbezugnahme in diese Anmeldung inkorporiert sein.

Im weiteren Verlauf des Transportweges der Zigarettenverpackung 12 kreuzt die Packungsbahn in der Überführungsstation die Förderstrecke des Hüllmaterialstreifens 23. Entlang dieser Packungsbahn werden mit dem hin- und herbewegbaren Schieber 18 die Packungen 12 nacheinander von rechts nach links gegen einen Hüllmaterialabschnitt und weiter durch ein Mundstück 24 hindurch in eine Falttasche 32 eines ersten Faltrevolvers 30 eingeschoben, wobei der Hüllmaterialabschnitt mitgenommen und U-förmig um die Verpackung 4 herumgelegt wird. In der Falttasche des 1. Faltrevolvers werden dann weitere erforderliche Faltvorgänge ausgeführt. Übliche Faltvorgänge und weitere Einzelheiten dieser Vorrichtung sind der DE 38 00 432 A1, die der US-PS 4 999 967 entspricht, zu entnehmen, auf die hier ausdrücklich Bezug genommen wird.

Es sind nun, was anhand der Fig. 3 bis 7 deutlicher dargestellt ist, ein zweiter Halter 25 und ein dritter Halter 26 vorgesehen, mittels denen die Seitenlappen der Zigarettenverpackung 12 beim Einschieben und auch nach dem Einschieben in die Tasche 32 fixiert werden können. Der zweite Halter 25 hinter dem Folienvorhang wird über einen Hebel 27 angelenkt, der eine waagerechte Bewegung zum Verfolgen der Verpackung auslöst. Zum Halten des rechts angeordneten äußeren Seitenlappens 34 während der Rückwärtsbewegung des Schiebers 18 wird der Unterfalter 26 noch vor dem Beginn der Rückwärtsbewegung vor die Verpackung geschwenkt. Nach dem Zurückziehen des Schiebers 18 klappt der Unterfalter 26 das untere Ende des Folieneinschlages gegen die Verpackung. Insbesondere vorzugsweise ist die Anlenkung des zweiten Halters 25 derart ausgeführt, dass eine waagerechte Hin- und Herbewegung ermöglicht ist.

In fortlaufender Transportrichtung der Verpackung 12 in Pfeilrichtung in dem ersten Faltrevolver 30 findet ein Eingriff der Verpackung 12 mit einem stationären Oberfalter 28 statt. Hierbei wird der obere Teil der Umhüllungsfolie umgeschlagen, wobei auch eine Fixierung des rechts gelegenen Seitenlappens durch den Oberfalter 28 möglich ist. Anschließend wird die Umhüllungsfolie durch eine Versiegelungsvorrichtung 29 versiegelt, wodurch dann eine Fixierung der Seitenlappen durch die Folie selbst geschieht. Nach einer 180°-Drehung findet eine Übergabe in eine Tasche 32 eines 2. Faltrevolvers 31 statt, in der dann weitere Faltoperationen wie beispielsweise an der Oberseite und der Unterseite der Verpackung ermöglicht werden.

Fig. 2 zeigt schematisch den Teil der Zigarettenverpackungsmaschine der Fig. 1 in einer Aufsicht. In dieser Figur sind insbesondere gut die Leimdüsen 13 dargestellt, die die Seitenlappen 34 der Zigarettenverpackung von unten beleimen. Ferner ist die Förderrichtung des Falttellers 14 und des Revolvers 17 durch Pfeile angedeutet.

Die Fig. 3 bis 7 stellen eine schematisch vergrößerte Darstellung des Übergabebereichs der Zigarettenverpackung 12 zur Tasche 32 des ersten Faltrevolvers 30 dar. Es handelt sich hierbei um schematische Zeichnungen. In Fig. 3 befindet sich die Zigarettenverpackung 12 noch in dem Revolver 17. Der Schieber 18, der erste Halter 19 und der zweite Halter 25 sind in ihrer Ausgangslage schematisch dargestellt, wobei der erste Halter 19 und der zweite Halter 25 nur bezüglich deren Halteelementen dargestellt sind. In Fig. 3 ist noch ein Halteelement 33 dargestellt, das ortsfest angeordnet ist und verhindert, dass sich die in Fig. 3 rechts angeordneten Seitenlappen öffnen. Ein entsprechendes Halteelement ist auch vorzugsweise auf der linken Seite der Zigarettenverpackung 12 zu verwenden. Dieses weitere Halteelement ist allerdings in Fig. 3 nicht dargestellt.

In Fig. 4 ist die Zigarettenverpackung 12 durch Bewegen der Überführungselemente 15 nach unten in den Wirkbereich des Schiebers 18 und des ersten Halters 19 gebracht worden.

In Fig. 5 ist die Zigarettenverpackung 12 weiter in Transportrichtung nach links verschoben worden, wobei schon die Folie 23 in Kontakt mit der Zigarettenverpackung 12 gebracht wurde. In Fig. 5 ist gut dargestellt, dass in diesem Verfahrensstadium sowohl der erste Halter 19 als auch der zweite Halter 25 die linke Seite der Zigarettenverpackung 12 fixieren. Die rechte Seite der Zigarettenverpackung 12 wird hier durch den Schieber 18 fixiert.

In Fig. 6 ist die Zigarettenverpackung 12 weiter nach links in Transportrichtung transportiert worden. Der erste Halter 19 ist aus dem Eingriffsbereich mit der Zigarettenverpackung 12 herausgeschwenkt worden. Die Folie 23 wird durch das Transportieren der Zigarettenverpackung 12 nach links in Richtung Tasche 32 des ersten Faltrevolvers 30 mitgeführt. In Fig. 7 ist der Zustand dargestellt, in dem die Zigarettenverpackung 12 vollständig in der Tasche 32 des ersten Faltrevolvers 30 eingebracht wurde. Der zweite Halter 25 ist von dem Eingriff mit der Zigarettenverpackung 12 wegbewegt worden. Eine Fixierung findet nunmehr durch die Begrenzung der Tasche 32 des ersten Faltrevolvers 30 statt. Als nächstes wird ein Unterfalter, der nicht in Fig. 7 dargestellt ist, in dem Wirkbereich mit dem unteren Teil der Folie 23 und damit mittelbar in den Wirkbereich mit der rechten Seite der Zigarettenverpackung 12 in Fig. 7 gebracht. Anschließend würde der Schieber 18 zurückgezogen werden.

### Bezugszeichenliste

- 10: Förderband
- 11: Schieber
- 12: Zigarettenverpackung
- 13: Leimdüse
- 14: Faltteller
- 15: Überführungselement
- 16: Förderband
- 17: Revolver
- 18: Schieber
- 19: erster Halter
- 20: Hebel
- 21: Hebel
- 22: Saugband
- 23: Folienband
- 24: Mundstück
- 25: zweiter Halter
- 26: dritter Halter
- 27: Hebel
- 28: Oberfalter
- 29: Versiegelungsvorrichtung
- 30: erster Faltrevolver
- 31: zweiter Faltrevolver
- 32: Tasche
- 33: Halteelement
- 34: Seitenlappen
- 35: Faltorgan

## Patentansprüche

1. Verfahren zum Umhüllen von Verpackungen (12) von Produkten der tabakverarbeitenden Industrie mit einem Umhüllungsmaterial (23), wobei fertig gefaltete Verpackungen (12), die Verpackungsteile (34) aufweisen, die mit Klebstoff versehen sind, in eine Umhüllungseinschlageinrichtung (30, 31) übergeben werden, **dadurch gekennzeichnet, dass** die Verpackung (12) von wenigstens zwei Seiten jeweils mittels wenigstens eines mechanischen Elements (18, 19) fixiert wird, bevor die Verpackung (12) in Kontakt mit dem Umhüllungsmaterial (23) gebracht wird, und dass diejenigen mit Klebstoff versehenen Verpackungsteile (34), bei denen der Klebstoff nicht vollständig abgebunden ist, auf dem Weg zum Umhüllungsmaterial (23), vor der Übergabe und bei der Übergabe in die Umhüllungseinschlageinrichtung (30, 31) mittels wenigstens eines mechanischen Elements (19, 25) fixiert werden.

2. Verfahren nach Anspruch 1, **dadurch gekennzeichnet, dass** auch in der Umhüllungseinschlageinrichtung (30, 31) eine Fixierung der mit nicht abgebundenem Klebstoff versehenen Verpackungsteile (34) stattfindet.

3. Verfahren nach Anspruch 1 oder 2, **dadurch gekennzeichnet, dass** ein Verfahrensschritt des Versiegelns oder Verschließens des Umhüllungsmaterials (23) vorgesehen ist, und dass nach diesem Schritt die Fixierung gelöst wird.

4. Einrichtung zum Umhüllen von Verpackungen (12) von Produkten der tabakverarbeitenden Industrie mit einem Umhüllungsmaterial (23), umfassend eine das Umhüllungsmaterial (23) in einen Eingriffsbereich mit jeweils einer Verpackung (12) fördernde Transportvorrichtung (22), eine die jeweilige mit dem Umhüllungsmaterial (23) wenigstens teilweise umhüllte Verpackung (12) aufnehmende Aufnahmevorrichtung (30, 32), und eine die jeweilige Verpackung in den Eingriffsbereich und die Aufnahmevorrichtung (30, 32) fördernde Zuführvorrichtung (18), **dadurch gekennzeichnet, dass** mechanische Elemente (18, 19) für die Verpackung (12) vorgesehen sind, mittels denen die Verpackung (12) vor dem In-Kontakt-Bringen mit dem Umhüllungsmaterial (23) von wenigstens zwei Seiten fixierbar ist, und dass als mechanisches Element (19) wenigstens ein erstes Zuhaltemittel (19) vorgesehen ist, mittels dem wenigstens ein auf wenigstens einer Seite der Verpackung (12) angeordnetes, mit Klebstoff versehenes, Verpackungsteil (34) vor dem Eingriffsbereich, im Eingriffsbereich und bei der Übergabe in die Aufnahmevorrichtung (30, 32) fixierbar ist.

5. Einrichtung nach Anspruch 4, **dadurch gekennzeichnet, dass** wenigstens zwei Verpackungsteile (34) fixierbar sind.

6. Einrichtung nach Anspruch 4 oder 5, **dadurch gekennzeichnet, dass** wenigstens ein zweites Zuhaltemittel (25) vorgesehen ist, mittels dem das wenigstens eine Verpackungsteil (34) fixierbar ist oder die wenigstens zwei Verpackungsteile (34) fixierbar sind.

7. Einrichtung nach Anspruch 6, **dadurch gekennzeichnet, dass** die Fixierung des ersten Zuhaltemittels (19) beendbar ist, wenn das zweite Zuhaltemittel (25) das Verpackungsteil (34) oder die Verpackungsteile (34) fixiert.

8. Einrichtung nach Anspruch 6 oder 7, **dadurch gekennzeichnet, dass** die Fixierung des zweiten Zuhaltemittels (25) beendbar ist, wenn die jeweilige wenigstens teilweise mit Umhüllungsmaterial (23) umhüllte Verpackung (12) in eine Tasche (32) der Aufnahmevorrichtung (30) übergeben wurde.

9. Einrichtung nach einem oder mehreren der Ansprüche 4 bis 8, **dadurch gekennzeichnet, dass** ein drittes Zuhaltemittel (26) vorgesehen ist, mittels dem eine Fixierung wenigstens eines auf wenigstens einer weiteren Seite der Verpackung (12) angeordnetes, mit Klebstoff versehenes Verpackungsteil (34) in der Aufnahmevorrichtung (30), insbesondere in einer Tasche (32) der Aufnahmevorrichtung (30), ermöglicht ist.

10. Einrichtung nach einem oder mehreren der Ansprüche 4 bis 9, **dadurch gekennzeichnet, dass** die Zuführvorrichtung (18) eine Fixierung wenigstens eines auf wenigstens einer oder der weiteren Seite der Verpackung (12) angeordnetes, mit Klebstoff versehenes Verpackungsteil (34) wenigstens während des Förderns ermöglicht.

11. Einrichtung nach Anspruch 9 oder 10, **dadurch gekennzeichnet, dass** die Fixierung durch die Zuführvorrichtung (18) nach Fixierung durch das dritte Zuhaltemittel (26) beendbar ist.

12. Einrichtung nach einem oder mehreren der Ansprüche 9 bis 11, **dadurch gekennzeichnet, dass** das dritte Zuhaltemittel (26) ein Faltorgan, insbesondere ein Unterfalter, ist.

13. Einrichtung nach einem oder mehreren der Ansprüche 9 bis 12, **dadurch gekennzeichnet, dass** eine Versiegelungsvorrichtung (29) zum Versiegeln einer teilweise oder vollständig mit Umhüllungsmaterial (23) eingeschlagenen Verpackung (12) vorgesehen ist.

14. Einrichtung nach Anspruch 13, **dadurch gekennzeichnet, dass** bei einem Eingriff oder bei dem Beginn eines Eingriffs der Versiegelungsvorrichtung (29) mit der wenigstens teilweise, insbesondere vollständig, mit Umhüllungsmaterial (23) eingeschlagenen Verpackung (12) die Fixierung des dritten Zuhaltemittels (26) beendbar ist.

## Claims

1. A process for wrapping packets (12) of products of the tobacco-processing industry in a wrapping material (23), in which ready-folded packets (12), which have packet parts (34) provided with adhesive, are transferred to an overwrapping device (30, 31), **characterised in that** the packet (12) is held in position from at least two sides in each case by means of at least one mechanical element (18, 19) before the packet (12) is brought into contact with the wrapping material (23), and **in that**, before transfer to the overwrapping device (30, 31) and during transfer to the overwrapping device (30, 31), those packet parts (34) which are provided with adhesive and for which the adhesive has not completely set are held in position on the path to the wrapping material (23) by means of at least one mechanical element (19, 25).

2. A process according to Claim 1, **characterised in that** the packet parts (34) which are provided with adhesive which has not set are also held in position in the overwrapping device (30, 31).

3. A process according to Claim 1 or 2, **characterised in that** a process step for sealing or closing the wrapping material (23) is provided, and **in that** the holding action is released after this step.

4. A device for wrapping packets (12) of products of the tobacco-processing industry in a wrapping material (23), comprising a transport device (22) for conveying the wrapping material (23) into an engagement region with in each case one packet (12), a receiving device (30, 32) for receiving the respective packet (12), which is at least partially wrapped in the wrapping material (23), and a supply device (18) for conveying the respective packet to the engagement region and the receiving device (30, 32), **characterised in that** mechanical elements (18, 19) are provided for the packet (12), by means of which the packet (12) may be held in position from at least two sides before it is brought into contact with the wrapping material (23), and **in that** at least a first retention means (19) is provided as the mechanical element (19), by means of which at least one packet part (34) may be held in position upstream of the engagement region, in the engagement region and during transfer to the receiving device (30, 32), said packet part being arranged on at least one side of the packet (12) and being provided with adhesive.

5. A device according to Claim 4, **characterised in that** at least two packet parts (34) may be held in position.

6. A device according to Claim 4 or 5, **characterised in that** at least a second retention means (25) is provided, by means of which the at least one packet part (34) may be held in position or the at least two packet parts (34) may be held in position.

7. A device according to Claim 6, **characterised in that** the holding action of the first retention means (19) may be terminated when the second retention means (25) holds the packet part(s) (34) in position.

8. A device according to Claim 6 or 7, **characterised in that** the holding action of the second retention means (25) may be terminated when the respective packet (12), which is at least partially wrapped in wrapping material (23), is transferred to a pocket (32) of the receiving device (30).

9. A device according to one or more of Claims 4 to 8, **characterised in that** a third retention means (26) is provided, by means of which it is possible to hold at least one packet part (34) in position in the receiving device (30), particularly in a pocket (32) of the receiving device (30), said packet part being arranged on at least one further side of the packet (12) and being provided with adhesive.

10. A device according to one or more of Claims 4 to 9, **characterised in that** the supply device (18) enables at least one packet part (34) to be held in position at least whilst it is being conveyed, said packet part being arranged on at least one or the other side of the packet (12) and being provided with adhesive.

11. A device according to Claim 9 or 10, **characterised in that** the holding action carried out by the supply device (18) may be terminated once the holding action is carried out by the third retention means (26).

12. A device according to one or more of Claims 9 to 11, **characterised in that** the third retention means (26) is a folding element, particularly an underfold device.

13. A device according to one or more of Claims 9 to 12, **characterised in that** a sealing device (29) is provided for sealing a packet (12) which is partially or completely overwrapped in wrapping material (23).

14. A device according to Claim 13, **characterised in that** the holding action of the third retention means (26) may be terminated (23) when the sealing device (29) engages, or starts to engage, with the packet (12), which is at least partially - particularly completely - overwrapped in wrapping material (23).

## Revendications

1. Procédé pour l'enveloppement de paquets (12) de produits de l'industrie de transformation du tabac avec un matériau d'enveloppement (23), des paquets (12) pliés, qui présentent des parties de paquet (34) pourvues de colle, étant transférés dans un appareil de pliage d'enveloppement (30, 31), **caractérisé en ce que** le paquet (12) est fixé par au moins deux côtés, respectivement au moyen d'au moins un élément mécanique (18, 19), avant que le paquet (12) soit amené en contact avec le matériau d'enveloppement (23), et **en ce que** les parties de paquet (34) pourvues de colle, sur lesquelles la colle n'a pas complètement pris, sont fixées au moyen d'au moins un élément (19, 25) mécanique sur le trajet du matériau d'enveloppement (23), avant le transfert et lors du transfert dans l'appareil de pliage d'enveloppement (30, 31).

2. Procédé selon la revendication 1, **caractérisé en ce qu'**une fixation des parties de paquet (34) pourvues de colle non prise a également lieu dans l'appareil de pliage d'enveloppement (30, 31).

3. Procédé selon la revendication 1 ou 2, **caractérisé en ce qu'**il est prévu une étape opératoire de scellement ou de fermeture du matériau d'enveloppement (23) et **en ce que** la fixation est défaite après cette étape.

4. Appareil pour l'enveloppement de paquets (12) de produits de l'industrie de transformation du tabac avec un matériau d'enveloppement (23), comprenant un dispositif de transport (22) transportant le matériau d'enveloppement (23) dans une zone d'engagement avec respectivement un paquet (12), un dispositif de réception (30, 32) recevant le paquet (12) respectif enveloppé au moins partiellement avec le matériau d'enveloppement (23), et un dispositif d'alimentation (18) transportant le paquet respectif dans la zone d'engagement et le dispositif de réception (30, 32), **caractérisé en ce qu'**il est prévu des éléments mécaniques (18, 19) pour le paquet (12), au moyen desquels le paquet (12) peut être fixé par au moins deux côtés avant la mise en contact avec le matériau d'enveloppement (23), et **en ce que**, comme élément mécanique (19), il est prévu au moins un premier moyen d'arrêt (19) au moyen duquel au moins une partie de paquet (34) disposée sur au moins un côté du paquet (12) et pourvue de colle peut être fixée avant la zone d'engagement, dans la zone d'engagement et lors du transfert dans le dispositif de réception (30, 32).

5. Appareil selon la revendication 4, **caractérisé en ce qu'**au moins deux parties de paquet (34) peuvent être fixées.

6. Appareil selon la revendication 4 ou 5, **caractérisé en ce qu'**il est prévu au moins un deuxième moyen d'arrêt (25), à l'aide duquel la au moins une partie de paquet (34) peut être fixée ou bien les au moins deux parties de paquet (34) peuvent être fixées.

7. Appareil selon la revendication 6, **caractérisé en ce que** la fixation du premier moyen d'arrêt (19) peut être terminée lorsque le deuxième moyen d'arrêt (25) fixe la partie de paquet (34) ou les parties de paquet (34).

8. Appareil selon la revendication 6 ou 7, **caractérisé en ce que** la fixation du deuxième moyen d'arrêt (25) peut être terminée lorsque le paquet concerné (12), enveloppé au moins partiellement avec du matériau d'enveloppement (23), a été transféré dans une poche (32) du dispositif de réception (30).

9. Appareil selon une ou plusieurs des revendications 4 à 8, **caractérisé en ce qu'**il est prévu un troisième moyen d'arrêt (26) au moyen duquel une fixation d'au moins une partie de paquet (34) disposée sur au moins un autre côté du paquet (12) et pourvue de colle dans le dispositif de réception (30), en particulier dans une poche (32) du dispositif de réception (30), est rendue possible.

10. Appareil selon une ou plusieurs des revendications 4 à 9, **caractérisé en ce que** le dispositif d'alimentation (18) permet une fixation d'au moins une partie de paquet (34) disposée sur au moins un ou l'autre côté du paquet (12) et pourvue de colle, au moins pendant le transport.

11. Appareil selon la revendication 9 ou 10, **caractérisé en ce que** la fixation par le dispositif d'alimentation (18) peut être terminée après la fixation par le troisième moyen d'arrêt (26).

12. Appareil selon une ou plusieurs des revendications 9 à 11, **caractérisé en ce que** le troisième moyen d'arrêt (26) est un organe de pliage, en particulier un dispositif de pliage inférieur.

13. Appareil selon une ou plusieurs des revendications 9 à 12, **caractérisé en ce qu'**il est prévu un dispositif de scellement (29) pour le scellement d'un paquet (12) emballé partiellement ou complètement avec du matériau d'enveloppement (23).

14. Appareil selon la revendication 13, **caractérisé en ce que** la fixation du troisième moyen d'arrêt (26) peut être terminée lors d'un engagement ou au début d'un engagement du dispositif de scellement (29) avec le paquet emballé au moins partiellement, en particulier complètement, avec du matériau d'enveloppement (23).
